# EUROPÄISCHE PATENTSCHRIFT

(11) **EP 0 338 334 B1**
(45) Veröffentlichungstag und Bekanntmachung des Hinweises auf die Patenterteilung: **21.10.1992**
(21) Anmeldenummer: 89106055.0
(22) Anmeldetag: 06.04.1989
(51) Int. Cl.: B05B 13/04

(54) **Frei programmierbare Konturmaschine**
Programmable machine for treating work having predetermined outlines
Machine programmable pour traiter une pièce ayant des contours prédéterminés

(30) Priorität: 19.04.1988 DE 3813058
(43) Veröffentlichungstag der Anmeldung: 25.10.1989
(73) Patentinhaber: ABB Fläkt Ransburg GmbH, D-63150 Heusenstamm (DE)
(72) Erfinder: Frikker, Jozsef, D-6072 Dreieich (DE)
(74) Vertreter: Miller, Toivo

(56) Entgegenhaltungen:
- AU-B- 442 316
- GB-A- 2 190 312
- US-A- 3 001 504

## Beschreibung

Die Erfindung betrifft eine programmierbare Konturmaschine zum Farbspritzen gemäß dem Oberbegriff von Anspruch 1.

Eine solche Konturmaschine ist aus der AU-B-442 316 bekannt. Die Sprühvorrichtung ist an einem Arm befestigt, welcher sich bogenförmig einwärts und auswärts dreht während er sich aufwärts und abwärts bewegt.

Durch die Erfindung soll die Aufgabe gelöst werden, eine Konturmaschine zu schaffen, die eine freie Programmierbarkeit der einzelnen Bewegungen der Spritzgeräte erlaubt.

Diese Aufgabe wird gemäß der Erfindung durch die kennzeichnenden Merkmale von Anspruch 1 gelöst.

Eine Spritzanlage, beispielsweise für einen Personenkraftwagen, besteht aus drei solchen Konturmaschinen, nämlich zwei Seitenmaschinen und einer Dachmaschine.

Nach einer weiteren Ausbildung der Erfindung wird daher vorgeschlagen, zum Farbspritzen insbesondere der Seitenflächen des Kraftfahrzeuges die Elektromotoren der Seitenmaschinen stationär an der Maschine anzubringen.

Zum Farbspritzen insbesondere der oberen Flächen des Kraftfahrzeuges, d.h. des Daches und der Motorhaube, ist bei der Dachmaschine zweckmäßigerweise ein Elektromotor stationär angeordnet, während die anderen Elektromotoren der Dachmaschine linear in Z-Richtung beweglich sind.

Ein Elektromotor der Seitenmaschine treibt hierbei über ein Getriebe und Zahnketten einen Schlitten in Z-Richtung an.

Ein anderer Elektromotor der Seitenmaschine treibt über eine Welle, ein auf dem Schlitten angeordnetes Getriebe und eine weitere Welle das Spritzgerät in X-Richtung.

Ein weiterer Elektromotor der Seitenmaschine treibt über eine Welle, ein auf dem Schlitten angeordnetes Getriebe und eine weitere Welle über ein Kreuzgelenk ein Schneckengetriebe an, dessen Anbtriebswelle, mit der das Spritzgerät gekoppelt ist, um die Y-Achse schwenkbar ist. Schließlich treibt noch ein Elektromotor der Seitenmaschine über eine Welle, ein mit dem Schlitten verbundenes Getriebe und eine weitere Welle ein Kegelradpaar an, dessen abtriebsseitiges Kegelrad um die Z-Achse drehbar ist, wobei mit dem letzteren eine Grundplatte verbunden ist, auf der das Schneckengetriebe mit der Abtriebswelle für die Spritzgeräte angeordnet ist.

Bei der Dachmaschine wird durch den stationären Elektromotor über ein Getriebe und zwei vertikale Gewindespindeln ein Rahmen in Z-Richtung angetrieben und bewegt.

Ein weiterer, am Rahmen befestigter Elektromotor treibt über ein Getriebe, Zahnräder und Ketten einen Schlitten in X-Richtung an, mit dem ein Spritzgerät gekoppelt ist.

Ein weiterer Elektromotor ist über eine Welle, ein am Schlitten angeordnetes Getriebe und eine weitere Welle mit einem Kegelradpaar verbunden, dessen abtriebseitiges Kegelrad, das mit einer Hohlwelle verbunden ist, an der ein Getriebe befestigt ist, an dessen Abtriebswelle die Spritzgeräte angebracht sind, um die X-Achse drehbar ist. Schließlich ist die Dachmaschine mit noch einem Elektromotor versehen, der über eine Welle, ein am Schlitten angeordnetes Getriebe, eine weitere Welle und ein auf dieser sitzenden Zahnrad eine Zahnstange antreibt, welche durch die Hohlwelle hindurchgeführt ist und durch welche die Abtriebswelle und damit die mit dieser verbundenen Spritzgeräte um die Y-Achse schwenkbar sind.

Die Verwendung von stationären Elektromotoren ermöglicht eine feste Verlegung der elektrischen Kabel wodurch Kabelbrüche vermieden werden, die bisher in vielen Fällen zu einer Explosion führten.

Bei der Dachmaschine, bei der nur ein Elektromotor stationär eingebaut ist, die anderen jedoch beweglich angeordnet sind, ist Vorsorge getroffen, daß die beweglichen Elektromotoren nur ein einer Richtung, d.h. in der Z-Richtung beweglich sind, wobei die Bewegung in der Z-Richtung die langsamste Bewegung sämtlicher in einer solchen Anlage auftretenden Linearbewegungen ist, weshalb hier die Gefahr eines Kabelbruches praktisch vernachlässigbar ist.

Die Verwendung explosionsgeschützter Elektromotoren erlaubt es, diese Motoren in den Spritzkabinen direkt anzuordnen, wodurch die Möglichkeit geschaffen wird, die Bewegungen der einzelnen Spritzgeräte frei zu programmieren, wobei die Ansteuerung und die Programmierung selbst nicht Gegenstand der Erfindung sind.

Eine beispielsweise Ausführungsform der Erfindung wird nachfolgend anhand der Zeichnung im einzelnen erläutert, in der

Fig. 1 die drei Raumachsen X, Y und Z sowie die drei zugehörigen Drehachsen A, B und C zeigt.

Fig. 2 zeigt schematisch in Seitenansicht eine erfindungsgemäße Konturmaschine (Seitenmaschine).

Fig. 3 zeigt eine Vorderansicht der Maschine nach Fig. 2.

Fig. 4 zeigt schematisch eine Draufsicht auf die Maschine nach Fig. 2.

Fig. 5 zeigt schematisch in Vorderansicht eine erfindungsgemäße Konturmaschine (Dachmaschine).

Fig. 6 zeigt schematisch eine Draufsicht auf die Maschine nach Fig. 5.

Fig. 1 zeigt die einzelnen linearen Achsen und Drehachsen, auf die sich die Bewegungen der Antriebsteile und der Spritzgeräte beziehen.

Fig. 2 zeigt schematisch in Seitenansicht die wesentlichen Teile einer Konturmaschine für das Farbspritzen der Seiten eines Kraftfahrzeuges, d.h. eine Seitenmaschine.

Die Maschine hat einen Elektromotor 1, an den ein Getriebe 2 (Fig. 4) angeflanscht ist, das zwei Kettenräder 3 (Fig. 4) antreibt. Unterhalb der Kettenräder 3 sind im Abstand zwei Kettenräder 5 angeordnet, und über jeweils ein Kettenrad 3 und ein Kettenrad 5 läuft eine Kette 4. Die Kettenräder 3 und 5 sind geeignet an der Maschine drehbar gelagert. Ein Schlitten 6 ist mit den Ketten 4 verbunden, der, wie noch erläutert wird, weitere Elemente der Maschine trägt. Der Schlitten 6 ist, was nicht dargestellt ist, zweckmäßigerweise in vertikalen Führungen geführt.

Wenn der Elektromotor 1 eingeschaltet wird, kann somit der Schlitten 6 vertikal auf- und abbewegt werden.

An der Maschine, d.h. an einem geeigneten ortsfesten Rahmen oder Gestell ist ferner ein Elektromotor 7 befestigt, mit dem ein Getriebe 8 gekoppelt ist.

Eine Ausgangswelle 9 des Getriebes 8 verläuft praktisch vertikal von dem Getriebe aus abwärts, und diese Welle 9 ist mit einem Winkelgetriebe 10 gekoppelt, das am Schlitten 6 befestigt ist. Die Welle 9 erstreckt sich, wie Fig. 3 zeigt, nach unten über das Winkelgetriebe 10 hinaus, so daß das letztere durch die Welle 9 in jeder vertikalen Stellung des Schlittens 6 angetrieben wird.

Über das Winkelgetriebe 10, das zweckmäßigerweise ein Zahnradgetriebe ist, ist die Antriebswelle 9 mit einer praktisch horizontal verlaufenden Welle 11 gekoppelt, die zweckmäßigerweise eine Zahnwelle ist, und die damit vom Elektromotor 7 über die Welle 9 und das Winkelgetriebe 10 in X-Richtung verschiebbar ist.

Die Welle 11 trägt an ihrem in der Fig. 3 linken Ende eine Konsole 20, die ihrerseits das Spritzgerät 21, z.B. eine Spritzpistole trägt.

An dem nicht-gezeigten Gestell oder Maschinenrahmen ist ferner ein Elektromotor 12 stationär angebracht, der eine Welle 13 antreibt, die mit einem Winkelgetriebe 14 gekoppelt ist, das am Schlitten 6 befestigt ist. Die Welle 13 ragt, wie Fig. 3 zeigt, nach unten über das Winkelgetriebe 14, das ebenfalls ein Zahnradgetriebe sein kann, hinaus, so daß das Getriebe 14 in jeder vertikalen Position des Schlittens 6 durch die Welle 13 angetrieben wird.

Durch das Winkelgetriebe 14 erstreckt sich ferner praktisch horizontal eine Welle 15, die durch die Welle 13 über das Winkelgetriebe 14 in Drehung versetzbar ist.

Die Welle 15, z.B. eine Zahnwelle, ist in X-Richtung beweglich und verschiebbar und sie ist an ihrem in der Zeichnung linken Ende über ein Kreuzgelenk 16 mit einem Schneckengetriebe 17 gekoppelt, dessen Abtriebswelle 18 durch die Welle 15, wenn diese angetrieben und in Drehung versetzt worden ist, schwenkbar bzw. drehbar ist. Die Achse der Abtriebswelle 18 verläuft in Y-Richtung und da die Spritzgeräte 21, wie Fig. 4 zeigt, an den Enden der Abtriebswelle 18 angebracht sind, können die Spritzgeräte 21 um die Y-Achse geschwenkt werden.

Der Elektromotor 12 treibt somit über die Welle 13, das Winkelgetriebe 14, die Welle 15, das Kreuzgelenk 16 und das Schneckengetriebe 17 dessen Abtriebswelle 18 und damit die Spritzgeräte 21 an und schwenkt sie um die Y-Achse.

An dem Rahmen oder Gestell der Seitenmaschine ist schließlich noch ein Elektromotor 22 stationär angebracht, der eine Welle 23 antreibt (die Wellen 13 und 23 verlaufen praktisch vertikal), die mit einem Winkelgetriebe 24, z.B. ein Zahnradgetriebe, gekoppelt ist. Die Welle 23 erstreckt sich nach unten über das Winkelgetriebe 24 hinaus, wie Fig. 3 zeigt, so daß das Winkelgetriebe 24 in jeder Position des Schlittens 16 durch die Antriebswelle 23, die eine Zahnwelle sein kann, antreibbar ist.

Durch das Winkelgetriebe 24 erstreckt sich ferner praktisch horizontal eine Welle 25, z.B. eine Zahnwelle oder Zahnstange, die von der Welle 23 über das Winkelgetriebe 24 antreibbar, d.h. in Drehung versetzbar ist.

Beide Wellen 15 und 25 erstrecken sich nach rechts, wie Fig. 3 zeigt, über die jeweiligen Winkelgetriebe 14 und 24 hinaus, so daß sie den Bewegungen der Welle 11 und damit der Konsole 20 in X-Richtung folgen und dabei in jeder X-Position der Konsole 20 und damit der Spritzgeräte 21 von den entsprechenden Antriebswellen 13 bzw. 23 in Drehung versetzbar sind.

Auf dem in der Zeichnung linken Ende der Welle 25 sitzt drehfest ein Kegelrad und an der Konsole 20 ist ein weiteres Kegelrad mit vertikaler Achse gelagert, die zusammen ein Kegelradpaar 26 bilden. Das Kegelrad mit vertikaler Achse ist mit einer Grundplatte 27 gekoppelt, auf der das Schneckengetriebe 17 fest angeordnet ist.

Wenn daher das Kegelrad mit vertikaler Welle sich dreht, dreht sich auch die Grundplatte 27 zusammen mit dem Schneckengetriebe 17, der Abtriebswelle 18 und den an dieser angebrachten Spritzgeräten 21 um eine vertikale Achse, d.h. um die Z-Achse.

Der Elektromotor 22 treibt somit über die Welle 23, das Winkelgetriebe 24, die Welle 25, und das Kegelradpaar 26 die Grundplatte 27 an und schwenkt dadurch die Spritzgeräte 21 um die Z-Achse.

Die in den Fig. 2-4 schematisch dargestellte Seitenmaschine ist somit mit vier stationären explosionsgeschützten Elektromotoren 1, 7, 12 und 22 versehen, durch welche die Spritzgeräte 21 in Z-Richtung und in X-Richtung verschiebbar und außerdem um die Z-Achse und um die Y-Achse schwenkbar sind.

Die Getriebe 10, 14 und 24 sind fest an dem Schlitten 6 angebracht und folgen dessen Bewegungen. Die Übertragung der Kräfte bzw. Momente von den Elektromotoren auf die Spritzköpfe erfolgt hierbei ausschließlich durch mechanische Mittel, wodurch die Verwendung beweglicher Schläuche oder Kabel vermieden werden kann.

Die Y-Richtung ist die Bewegungsrichtung des Kraftfahrzeuges, d.h die Richtung des Förderbandes, auf dem das Kraftfahrzeug während der Bearbeitung angeordnet ist.

Anhand der Fig. 5 und 6 wird nun die Arbeitsweise der Dachmaschine beschrieben.

An einem Gestell 28 ist stationär ein Elektromotor 30 angeordnet, der ein Winkelgetriebe 31 antreibt. Das letztere hat zwei Abtriebswellen, nämlich eine Verbindungswelle 33, die ein weiteres Winkelgetriebe 34 antreibt und eine vertikal verlaufende Gewindespindel 32. Das Winkelgetriebe 34 hat als Abtriebswelle ebenfalls eine vertikal verlaufende Gewindespindel 35.

Die beiden Winkelgetriebe 31, 34 sind in horizontalem Abstand ortsfest am Gestell 28 befestigt.

Die beiden Gewindespindeln greifen jeweils in eine Gewindemutter 36 bzw. 37 ein, die ihrerseits fest an einem Rahmen 38 der Dachmaschine angeordnet sind, derart, daß durch Drehung der Gewindespindeln 32 und 35 der Rahmen 38 vertikal, d.h. in Z-Richtung auf- und abverschiebbar ist.

Der Rahmen 38 wird somit durch den stationären Elektromotor 30 über die Winkelgetriebe 31, 34 und die Gewindespindeln 32 und 35 in Richtung der Z-Achse angetrieben.

(In der Regel fällt die Z-Achse mit der vertikalen Richtung zusammen, erstreckt dies muß aber nicht der Fall sein.)

Am Rahmen 38 ist ein Elektromotor 39 befestigt, mit dem ein Getriebe 40 (Fig. 6) gekoppelt ist, das zwei Kettenräder 41 antreibt. Im Abstand von den Kettenrädern 41 in Richtung der X-Achse sind zwei weitere Kettenräder 43 am Rahmen 38 drehbar gelagert und über die Kettenräder 41 und 43 sind zwei Ketten 42 geführt, mit denen ein Schlitten 44 verbunden ist.

Durch Betätigung des Elektromotors 39 kann somit der Schlitten 44 in Richtung der X-Achse hin- und herbewegt werden.

Am Rahmen 38 ist ferner ein Elektromotor 45 angebracht, dessen Ausgangswelle 46 sich praktisch über die gesamte Länge des Rahmens 38 erstreckt und auf der zum Elektromotor 45 entgegengesetzten Seite im Rahmen 38 gelagert ist.

Die Welle 46 ist gekoppelt mit einem Winkelgetriebe 47, das fest am Schlitten 44 angeordnet ist und das eine Ausgangswelle 48 in Z-Richtung hat. Die Welle 48 ist von der Welle 46 über das Winkelgetriebe 47, das ein Zahnradgetriebe sein kann, antreibbar.

An ihrem freien Ende sitzt ein Kegelrad drehfest auf der Welle 48, das mit einem Kegelrad kämmt, dessen Achse in X-Richtung verläuft. Die beiden Kegelräder bilden ein Kegelradpaar 49.

Das abtriebsseitige Kegelrad ist mit einer Hohlwelle 50 verbunden, die ihrerseits ein Winkelgetriebe 51 trägt, an dessen Antriebswelle 52, die quer zur Hohlwelle 50 verläuft, Spritzgeräte 53 angebracht sind.

Wird nun der Elektromotor 45 eingeschaltet, so treibt er über die Welle 46, das Winkelgetriebe 47, die Welle 48 und das Kegelradpaar 49 die Hohlwelle 50 an, die sich um die X-Achse dreht. Mit ihr drehen sich dann auch das mit ihr fest verbundene Winkelgetriebe 51 und die Spritzgeräte 53 um die X-Achse.

Am Rahmen 38 ist, wie Fig. 5 zeigt, ein weiterer Elektromotor 54 befestigt, dessen Abtriebswelle 55 sich praktisch über die gesamte Länge des Rahmens 38 erstreckt und deren freies Ende im Rahmen 38 gelagert ist.

Die Antriebswelle 55 ist mit einem Winkelgetriebe 55 gekoppelt, das fest mit dem Schlitten 44 verbunden ist. Das Winkelgetriebe 56 hat eine Abtriebswelle 57 in Z-Richtung, auf derem freien Ende ein Zahnrad 58 drehfest mit der Welle angebracht ist. Das Zahnrad 58 greift in eine Zahnwelle 59 und treibt dieses in Richtung der X-Achse an. Die Zahnwelle 59 erstreckt sich in das Winkelgetriebe 51 hinein und ist mit dessen Abtriebswelle 52 gekoppelt, die ihrerseits die Spritzgeräte 53 an ihren Enden trägt.

Wird nun der Elektromotor 54 eingeschaltet, so treibt er über die Welle 55 und das Winkelgetriebe 56 die Welle 57 an. Diese wiederum verschiebt über das Zahnrad 58 die Zahnstange 59, wie vorstehend bereits erläutert, die in Eingriff mit der Abtriebswelle 52 des Winkelgetriebes 51 steht. Die Achse der Abtriebswelle 52 verläuft in Richtung der Y-Achse, so daß sich die Abtriebswelle 52, wenn sie durch die Zahnstange 59 betätigt wird, um die Y-Achse dreht, wodurch die mit ihr verbundenen Spritzgeräte 53 um die Y-Achse geschwenkt werden.

Die Spritzköpfe 53 können somit durch die Elektromotoren der Dachmaschine in Richtung der Z-Achse und der X-Achse verschoben sowie um die X-Achse und die Y-Achse geschwenkt werden.

Wie bereits ausgeführt, ist der Elektromotor 30 stationär am Gestell 28 angeordnet, während die Elektromotoren 39, 45 und 54 am Rahmen 38 befestigt und damit mit diesem in vertikaler Richtung auf- und abbewegbar sind. Diese Bewegung ist aber rein linear und die langsamste in der ganzen Anlage auftretende Bewegung, so daß Kabelbrüche praktisch nicht zu befürchten sind.

Sämtliche Elektromotoren 30, 39, 45 und 54 sind, wie bereits ausgeführt explosionsgeschützt.

Die Winkelgetriebe 47 und 56 können zweckmäßigerweise Zahnradgetriebe sein und sie sind fest am Schlitten 44 angeordnet und zusammen mit diesem in Richtung der X-Achse hin- und herbewegbar.

Die Antriebsachsen 46 und 55 erstrecken sich, wie Fig. 5 zeigt, durch die Winkelgetriebe 47 und 56 hindurch und über diese hinaus, so daß in jeder Position des Schlittens 14 der Eingriff zwischen den Antriebsachsen 46 und 55 einerseits und den Abtriebsachsen 48 und 57 andererseits erhalten bleibt, d.h. die letzteren können in jeder Position des Schlittens 44 durch die Antriebsachsen 46, 55 angetrieben und in Drehung versetzt werden.

Der Schlitten 44 kann, was nicht dargestellt ist, geeignet in oder an Führungen des Gestelles 28 in X-Richtung geführt sein.

Ebenso können die Gewindespindeln 32 und 35 an ihren freien Enden geeignet gelagert und abgestützt sein.

Sämtliche Elektromotoren sind frei programmierbar, d.h. sie können aus einer externen Steueranlage einzeln und unabhängig voneinander nach einem gewünschten Programm angesteuert werden. Die Spritzköpfe können hierdurch in für die Beschichtung der Werkstücke, d.h. z.B. der Kraftfahrzeuge, optimalen Bahnen bewegt werden.

Da die Elektromotoren einzeln und unabhängig voneinander ansteuerbar sind, wirkt der einzelne Motor nur auf seine eigene ihm zugeordnete Achse ein, ohne die anderen Bewegungen zu beeinflussen, d.h., wenn beispielsweise die Spritzköpfe in eine bestimmte gewünschte Stellung geschwenkt worden sind, so wird diese Stellung im gesamten Bewegungsbereich der linearen Achsen X und Z beibehalten.

Dabei können die Elektromotore für mehrere Achsen gleichzeitig angesteuert und betätigt werden, wodurch eine gewünschte zusammengesetzte Gesamtbewegung der Spritzköpfe erreicht wird.

## Patentansprüche

1. Programmierbare Konturmaschine zum Farbspritzen, insbesondere von Kraftfahrzeugen, mit wenigstens einem Spritzgerät und einer Antriebseinrichtung zur Drehung des Spritzgerätes um zwei Raumachsen, **dadurch gekennzeichnet**, daß die Antriebseinrichtung aus einer Mehrzahl von frei programmierbaren, explosionsgeschützten Elektromotoren (1, 7, 12, 22, 30, 39, 45, 54) besteht, welche das Spritzgerät (21, 53) neben der Drehung auch längs von zwei Raumachsen verschieben können.

2. Maschine nach Anspruch 1 zum Farbspritzen insbesondere der Seitenfläche eines Kraftfahrzeuges, dadurch gekennzeichnet, daß die Elektromotoren (1, 7, 12, 22) zum Farbspritzen der Seitenfläche des Kraftfahrzeuges stationär an der Maschine angebracht sind.

3. Maschine nach Anspruch 1 zum Farbspritzen insbesondere der Oberflächen (Dach, Motorhaube) eines Kraftfahrzeuges, dadurch gekennzeichnet, daß der Elektromotor(30)stationär, die Elektromotoren (39, 45, 54) beweglich an der Maschine angeordnet sind.

4. Maschine nach Anspruch 3, dadurch gekennzeichnet, daß die Elektromotoren (39, 45, 54) im Betrieb ausschließlich eine Linearbewegung in Z-Richtung ausführen.

5. Maschine nach Anspruch 2, dadurch gekennzeichnet, daß durch den Elektromotor (1) über ein Getriebe (2) und Zahnketten (4) ein Schlitten (6) in Z-Richtung antreibbar ist.

6. Maschine nach Anspruch 2, dadurch gekennzeichnet, daß durch den Elektromotor (7) über eine Welle (9) und ein auf dem Schlitten (6) angeordnetes Winkelgetriebe (10) eine Welle (11) in X-Richtung antreibbar ist, mit der die Spritzgeräte (21) gekoppelt sind.

7. Maschine nach Anspruch 2, dadurch gekennzeichnet, daß durch den Elektromotor (12) über eine Welle (13) und ein auf dem Schlitten (6) angeordnetes Winkelgetriebe (14) eine Welle (15) antreibbar ist, durch welche über ein Kreuzgelenk (16) ein Schneckengetriebe (17) betätigbar ist, durch das dessen Abtriebswelle (18) mit der die Spritzgeräte (21) gekoppelt sind, um die Y-Achse schwenkbar ist.

8. Maschine nach Anspruch 2, dadurch gekennzeichnet, daß durch den Elektromotor (22) über eine Welle (23) und ein auf dem Schlitten (6) angeordnetes Winkelgetriebe (24) eine Welle (25) antreibbar ist, durch welche ein Kegelradpaar (26) antreibbar ist, dessen abtriebsseitiges Kegelrad um die Z-Achse drehbar ist, und das mit einer Grundplatte (27) verbunden ist, auf der das Schneckengetriebe (17) mit der Abtriebswelle (18) und die Spritzgeräte (21) angeordnet sind.

9. Maschine nach Anspruch 3, dadurch gekennzeichnet, daß durch den Elektromotor (30) über Winkelgetriebe (31 , 34) und zwei im Abstand angeordnete parallele Gewindespindeln (32, 35) ein Rahmen (38) in Z-Richtung antreibbar ist.

10. Maschine nach Anspruch 3, dadurch gekennzeichnet, daß durch den Elektromotor (39), der am Rahmen (38) angeordnet ist, über ein Getriebe (40), Zahnräder (41, 43) und Ketten (42) ein Schlitten (44) in X-Richtung antreibbar ist, mit welchem die Spritzgeräte (53) gekoppelt sind.

11. Maschine nach Anspruch 3, dadurch gekennzeichnet, daß durch den Elektromotor (45) über eine Welle (46), ein am Schlitten (44) angeordnetes Winkelgetriebe (47) und eine Welle (48) ein Kegelradpaar (49) antreibbar ist, dessen abtriebsseitiges Kegelrad um die X-Achse drehbar ist und das mit einer Hohlwelle (50) gekoppelt ist, mit der ein Winkelgetriebe (51) verbunden ist, an dessen Abtriebswelle (52) die Spritzgeräte (53) angebracht sind.

12. Maschine nach Anspruch 3, dadurch gekennzeichnet, daß durch den Elektromotor (54) über eine Welle (55), ein am Schlitten (44) angeordnetes Winkelgetriebe (56), eine Welle (57) und ein an deren Ende befestigtes Zahnrad (58) eine Zahnstange (59) verschiebbar ist, welche durch die Hohlwelle (50) hindurchgeführt ist und durch die die Abtriebswelle (52) und damit die mit dieser verbundenen Spritzgeräte (53) um die Y-Achse schwenkbar sind.

## Claims

1. Programmable contour machine for spray painting, in particular motor vehicles, which comprises at least one spray device and a drive device for turning the spray device about two spatial axes, characterised in that the drive device consists of a plurality of freely programmable explosion-proof electric motors (1, 7, 12, 22, 30, 39, 45, 54) which in addition to the turning of the spray device (21, 53) can also translate it along two spatial axes.

2. Machine according to Claim 1 for spray painting, in particular, the side surface of a motor vehicle, characterised in that the electric motors (1, 7, 12, 22) for spray painting the side surface of the motor vehicle are mounted in stationary positions on the machine.

3. Machine according to Claim 1 for spray painting, in particular, the top surfaces (roof, engine bonnet) of a motor vehicle, characterised in that the electric motor (30) is mounted in a stationary position and the electric motors (39, 45, 54) are mounted movably on the machine.

4. Machine according to Claim 3, characterised in that during operation the electric motors (39, 45, 54) make exclusively a linear movement in the Z-direction.

5. Machine according to Claim 2, characterised in that a carriage (6) can be driven in the Z-direction by the electric motor (1) with the aid of a gear unit (2) and toothed chains (4).

6. Machine according to Claim 2, characterised in that a shaft (11) , to which the spray devices (21) are coupled, can be driven in the X-direction by the electric motor (7) with the aid of a shaft (9) and an angle drive (10) mounted on the carriage (6).

7. Machine according to Claim 2, characterised in that a shaft (15) can be driven by the electric motor (12) with the aid of a shaft (13) and an angle drive (14) mounted on the carriage (6), said shaft (15) being able to actuate, with the aid of a universal joint (16), a worm gear pair (17) by which the driven shaft (18) of the latter, to which the spray devices (21) are coupled, can be swivelled about the Y-axis.

8. Machine according to Claim 2, characterised in that with the aid of a shaft (23) and an angle drive (24) mounted on the carriage (6) the electric motor (22) can drive a shaft (25) by which a bevel gear pair (26) can be driven, whose bevel gear on the driven side is rotatable about the Z-axis and which is connected to a baseplate (27) on which the worm gear pair (17), with the driven shaft (18), and the spray devices (21) are mounted.

9. Machine according to Claim 3, characterised in that a frame (38) can be driven in the Z-direction by the electric motor (30) with the aid of angle drives (31, 34) and two parallel threaded spindles (32, 35) spaced at a distance from one another.

10. Machine according to Claim 3, characterised in that a carriage (44), to which the spray devices (53) are coupled, can be driven in the X-direction by the electric motor (39), which is mounted on the frame (38), with the aid of a gear unit (40), gears (41,43) and chains (42).

11. Machine according to Claim 3, characterised in that with the aid of a shaft (46) an angle drive (47) mounted on the carriage (44), and a shaft (48) the electric motor (45) can drive a bevel gear pair (49) whose bevel gear on the driven side is rotatable about the X-axis and which is coupled to a hollow shaft (50), to which is connected an angle drive (51) on whose driven shaft (52) the spray devices (53) are mounted.

12. Machine according to Claim 3, characterised in that with the aid of a shaft (55), an angle drive (56) mounted on the carriage (44), a shaft (57) and a gear (58) fastened to the end of the latter the electric motor (54) can translate a toothed rack (59) which passes through the hollow shaft (50) and by which the driven shaft (52) and therefore the spray devices (53) connected to it can be swivelled about the Y-axis.

## Revendications

1. Machine programmable à suivre les contours pour la peinture au pistolet, notamment pour la peinture au pistolet de véhicules automobiles, comportant au moins un pistolet à peinture et un dispositif d'entraînement qui fait tourner le pistolet à peinture autour de deux axes, caractérisé par le fait que le dispositif d'entraînement est constitué par une pluralité de moteurs électriques (1, 7, 12, 22, 30, 39, 45, 54) utilisables en atmosphère explosive qui peuvent être programmés de manière indépendante et qui assurent, outre la rotation du pistolet (21, 53), le déplacement en translation de celui-ci le long de deux axes.

2. Machine selon la revendication 1 pour la peinture au pistolet, en particulier pour la peinture des surfaces latérales d'un véhicule, caractérisée par le fait que les moteurs électriques (1, 7, 12, 22) pour la peinture de la surface latérale du véhicule sont montés fixes sur la machine.

3. Machine selon la revendication 1 pour la peinture au pistolet, en particulier pour la peinture des surfaces supérieures (toit, capot de moteur) d'un véhicule, caractérisée par le fait que le moteur électrique (30) est fixe et les moteurs électriques (39, 45, 54) sont montés mobiles sur la machine.

4. Machine selon la revendication 3, caractérisée par le fait qu'en fonctionnement les moteurs électriques (39, 45, 54) effectuent exclusivement un déplacement linéaire dans la direction Z.

5. Machine selon la revendication 2, caractérisée par le fait que le moteur électrique (1) entraîne un chariot (6) dans la direction Z par l'intermédiaire d'un réducteur (2) et de chaînes dentées (4).

6. Machine selon la revendication 2, caractérisée par le fait que le moteur électrique (7) entraîne dans la direction X, par l'intermédiaire d'un arbre (9) et d'un renvoi d'angle (10) monté sur le chariot (6), un arbre (11) auquel les pistolets (21) sont couplés.

7. Machine selon la revendication 2, caractérisée par le fait que le moteur électrique (12) entraîne, par l'intermédiaire d'un arbre (13) et d'un renvoi d'angle (14) monté sur le chariot (6), un arbre (15) qui commande par l'intermédiaire d'un joint de cardan (16) un mécanisme à vis sans fin (17) dont l'arbre de sortie (18) auquel sont couplés les pistolets à peinture (21) pivote autour de l'axe Y.

8. Machine selon la revendication 2, caractérisée par le fait que le moteur électrique (22) entraîne par l'intermédiaire d'un arbre (23) et d'un renvoi d'angle (24) monté sur le chariot (6) un arbre (25), lequel arbre entraîne une paire de pignons coniques (26) dont le pignon conique côté sortie pivote autour de l'axe Z et est relié à une plaque support (27) sur laquelle le mécanisme à vis sans fin (17) avec l'arbre de sortie (18) et les pistolets à peinture (21) sont montés.

9. Machine selon la revendication 3, caractérisée par le fait que le moteur électrique (30) entraîne un châssis (38) dans la direction Z, par l'intermédiaire d'un renvoi d'anale (31, 34) et de deux broches filetées (32, 35) parallèles, disposées à distance l'une de l'autre.

10. Machine selon la revendication 3, caractérisée par le fait que le moteur électrique (39) fixé sur le châssis (38) entraîne dans la direction X, par l'intermédiaire d'un réducteur (40), de roues dentées (41, 43) et de chaînes (42), un chariot (44) auquel les pistolets à peinture (53) sont couplés.

11. Machine selon la revendication 3, caractérisée par le fait que le moteur électrique (45) entraîne, par l'intermédiaire d'un arbre (46), d'un renvoi d'angle (47) monté sur le chariot (44) et d'un arbre (48), une paire de pignons coniques (49) dont le pignon côté sortie tourne autour de l'axe X et qui est couplé à un arbre creux (50) relié à un renvoi d'angle (51) dont l'arbr de sortie (52) porte les pistolets à peinture (53).

12. Machine selon la revendication 3, caractérisée par le fait que le moteur électrique (54) déplace en translation, par l'intermédiaire d'un arbre (55), d'un renvoi d'angle (56) monté sur le chariot (44) d'un arbre (57) et d'un pignon (58) fixé à l'extrémité de ce dernier, une crémaillère (59) qui traverse l'arbre creux (50) et fait pivoter, autour de l'axe Y, l'arbre de sortie (52) et par conséquent les pistolets à peinture liés à celui-ci.
